# EUROPÄISCHE PATENTSCHRIFT

(11) **EP 1 765 525 B1**
(45) Veröffentlichungstag und Bekanntmachung des Hinweises auf die Patenterteilung: **06.08.2008**
(21) Anmeldenummer: 05746545.2
(22) Anmeldetag: 27.05.2005
(51) Int. Cl.: B07C 3/08

(54) **SORTIEREINRICHTUNG FÜR FLACHE SENDUNGEN**
SORTING DEVICE FOR FLAT MAIL ITEMS
DISPOSITIF DE TRI D'ENVOIS PLATS

(30) Priorität: 09.07.2004 DE 102004033564
(43) Veröffentlichungstag der Anmeldung: 28.03.2007
(73) Patentinhaber: SIEMENS AKTIENGESELLSCHAFT, 80333 München (DE)
(72) Erfinder: MANDLER, Eberhard, 78479 Reichenau (DE); HASELBERGER, Nikolaus, 78315 Radolfzell-Markelfingen (DE); WILKE, Wolf-Stephan, 78467 Konstanz (DE); ZIMMERMANN, Armin, 78464 Konstanz (DE); SCHERERZ, Holger, 15345 Rehfelde (DE); ROMPE, André, 12621 Berlin (DE)
(74) Vertreter: Fischer, Michael
(86) Internationale Anmeldenummer: PCT/EP2005/005713
(87) Internationale Veröffentlichungsnummer: WO 2006/005394

(56) Entgegenhaltungen:
- WO-A-01/08817
- US-A- 3 300 066
- US-A- 6 068 109
- US-A- 6 126 017
- US-B1- 6 595 346

## Beschreibung

Die vorliegende Erfindung betrifft eine Sortiereinrichtung für flache Sendungen mit mindestens einer Eingabestation, jeweils eine Sendungsvereinzelungseinrichtung und eine nachfolgende Transporteinrichtung zum Transport der vereinzelten Sendungen an Prozessgeräten, wie z.B. Leser, Barcodedrucker, vorbei zu jeweils einer Beladestation eines Sendungspufferspeichers aufweisend, wobei der Sendungspufferspeicher aus mehreren in einer Förderschleife umlaufenden, an den Beladestationen vorbei bewegten Speichertaschen besteht, welche in den Beladestationen mit den Sendungen beladen werden.

Zur Sortierung von flachen Sendungen, wie Briefen, Postkarten, Großbriefen und dergleichen entsprechend den auf ihrer Oberfläche angegebenen Verteilinformationen ist es bekannt, diese Sendungen in spezielle taschenförmige Behälter aufzunehmen, zu transportieren und gesteuert abzugeben.

So ist aus EP 0 608 161 A1 eine Sortiervorrichtung bekannt, bei welcher flache Gegenstände mittels einer kanalförmigen, örtlich festen Zuführvorrichtung von außen seitlich in Speichertaschen transportiert werden. Diese in einer geschlossenen Schleife umlaufenden Speichertaschen werden an der Zuführvorrichtung horizontal vorbeibewegt und die Sendungen fallen dann durch gezieltes Öffnen von Klappen gemäß der Sortiervorschrift in darunter befindliche Sortierbehälter. Zum sicheren Einschleusen der Sendungen in die bewegten Speichertaschen müssen entweder die Sendungen in der Zuführvorrichtung eine sehr hohe Transportgeschwindigkeit aufweisen, was beim Abbremsen der Sendungen im Behälter zu Beschädigungen führen kann, oder die Geschwindigkeit der Speichertaschen ist sehr niedrig bzw. die Behälter stehen während der Einschleusung still, was eine Durchsatzreduzierung der Maschine bedeutet.

Zum Ordnen in eine bestimmte Reihenfolge wurde eine Lösung bekannt (EP 820 818 A1), die einen Zwischenspeicher benutzt, der aus in einer Förderschleife mit mindestens zwei halbkreisförmigen Förderabschnitten an einer Fördereinrichtung umlaufenden Speichertaschen besteht, die jeweils eine Sendung aufnehmen und diese auf Befehl in die eigentliche Ablage wieder abgeben können. Dabei werden zunächst alle zu ordnenden Sendungen in beliebiger Reihenfolge in den Speichertaschen des Zwischenspeichers untergebracht. Sodann werden die Sendungen so aus den Speichertaschen des Zwischenspeichers entnommen und in die Ablagen überführt, dass sie sich in letzteren in der herzustellenden Ordnung befinden. Die oben offenen Ablagen befinden sich entlang der geraden Abschnitte der Fördereinrichtung unterhalb der Speichertaschen.

Um das Einschleusen der Sendungen in die Speichertaschen zu verbessern, wurde gemäß WO 97/10904 der Endabschnitt des Transportmittels der Zuführeinrichtung so schwenkbar ausgeführt, dass während der Einschleusung der jeweiligen Sendung dieser Endabschnitt mit im wesentlichen gleicher Richtung und Geschwindigkeit wie die bewegte Speichertasche mitgeschwenkt wird und nach Einschleusung wieder zurückgeschwenkt wird.

Der Durchsatz dieser Sortiervorrichtungen ist durch den Durchsatz der umlaufenden Speichertaschen begrenzt. Eine Durchsatzsteigerung kann theoretisch nur durch Erhöhung der Geschwindigkeit und/oder Verringerung der Teilung des Transportsystems der Speichertaschen erreicht werden. Dies ist aber wie geschildert (Einschuss in die Speichertaschen) nur sehr begrenzt möglich.

Bekannt wurde auch eine Sortiereinrichtung (EP 0 949 015 A2) mit mehreren Eingabeeinheiten, mindestens einem Sendungspufferspeicher mit kontinuierlich umlaufenden Speichertaschen, Sendungsbehältern als Sortierendstellen, die aus dem untersten Sendungspufferspeicher gefüllt werden und mit einer Ein-und Ausschleusevorrichtung für Sendungsbehälter. Dabei ist es möglich, mit weniger Sortierendstellen auszukommen als Sortierziele vorhanden sind.

Weiterhin ist aus US 6 126 017 A eine Sortiereinrichtung mit einem kontinuierlich umlaufenden Sendungspufferspeicher, darunter ortsfest angeordneten Zwischenspeichern und darunter ortsfest, aber austauschbar angeordneten Sendungsbehältern bekannt.

In der WO 01/08817 wird zwar beschrieben, oben offene Sendungsbehälter aus den Sortierendstellen von Sortiermaschinen entlang von Transportbahnen zwischen den Sortiermaschinen zu transportieren, innerhalb der Sortiermaschinen sind die Endstellen aber ortsfest angeordnet.

Der Erfindung liegt die Aufgabe zugrunde, eine Sortiereinrichtung mit umlaufenden Speichertaschen zu schaffen, die so ausgebildet ist, dass auch ein Sortieren nach der Verteilreihenfolge in einem Sortierlauf innerhalb eines vorgesehenen Zeitfensters möglich ist und mit der der Aufwand zum automatischen Wechseln der Sendungsbehälter und zum Messen ihrer Füllstände verringert werden kann.

Erfindungsgemäß wird die Aufgabe durch die Merkmale des Anspruches 1 gelöst.
Unterhalb von geraden Übergabeabschnitten der Förderschleifen des oder der Sendungspufferspeicher befinden sich feststehende, oben offene Zwischenspeicher zur Aufnahme einer oder mehrerer Sendungen aus den beladenen, in den Übergabeabschnitten gesteuert zu öffnenden Speichertaschen. Auf einer Transportbahn unterhalb der Zwischenspeicher laufen ebenfalls kontinuierlich oben offene Sendungsbehälter als den Zieladressen oder Zieladressengruppen zugeordnete Sortierendstellen um, in welche die Sendungen entsprechend ihrer gelesenen Zieladressen durch steuerbares Öffnen des jeweiligen Zwischenspeichers zu dem Zeitpunkt, bei dem sich der der Adresse zugeordnete Sendungsbehälter in entsprechender Position unterhalb des Zwischenspeichers mit Sendungen für diesen Sendungsbehälter befindet, nach unten in eine liegende Position entladbar sind. Die Sendungsbehältertransportbahn weist mindestens eine Einschleusevorrichtung für leere Sendungsbehälter und mindestens eine Ausschleusevorrichtung für gefüllte Sendungsbehälter auf. Die örtlich festen Zwischenspeicher erlauben relativ hohe Umlaufgeschwindigkeiten, da die Relativgeschwindigkeiten für die Übergaben jeweils nur die Taschenkranzgeschwindigkeit bzw. die Sendungsbehältergeschwindigkeit sind. Insbesondere ist die Taschenkranzgeschwindigkeit ohne Einfluss auf das Stapelverhalten im Behälter (Entkopplung). Die Anzahl der Zwischenspeicher ist wesentlich geringer als die Anzahl der hohe Umlaufgeschwindigkeiten, da die Relativgeschwindigkeiten für die Übergaben jeweils nur die Taschenkranzgeschwindigkeit bzw. die Sendungsbehältergeschwindigkeit sind. Insbesondere ist die Taschenkranzgeschwindigkeit ohne Einfluss auf das Stapelverhalten im Behälter (Entkopplung). Die Anzahl der Zwischenspeicher ist wesentlich geringer als die Anzahl der Speichertaschen des Sendungspufferspeichers, da diese während eines Umlaufs mehrfach benutzt werden. Damit kann durch erhöhten, aber trotzdem relativ kostengünstigen Aufwand bei der Gestaltung der Zwischenspeicher die Stapelqualität verbessert werden.

Vorteilhafte Ausgestaltungen der Erfindung sind in den Unteransprüchen dargelegt.

Um die Verweilzeit der Sendung im Zwischenspeicher gering zu halten und damit die Zwischenspeicher während eines Taschenkranzumlaufs des Sendungspufferspeichers mehrfach zu nutzen, ist es vorteilhaft, wenn die Zuordnung und Übergabe der gelesenen Sendung zum zugeordneten Sendungsbehälter in folgenden Schritten erfolgt:
- Ermittlung des Sortierziels für jede in jeweils einer Speichertasche befindlichen Sendung,
- Berechnung des nächstmöglichen Treffpunktes der Speichertasche mit der jeweiligen Sendung mit dem zugeordneten Sendungsbehälter in einem Übergabeabschnitt auf der Basis der geometrischen Verhältnisse und der Geschwindigkeiten der Speichertaschen und der Sendungsbehälter,
- Ermittlung des eigentlichen Übergabepunktes im Übergabeabschnitt durch Korrektur des berechneten Treffpunktes aufgrund der notwendigen Verweilzeit der Sendung im Zwischenspeicher,
- Auswahl eines spätestens am Übergabepunkt aufnahmefähigen Zwischenspeichers für jede Sendung und Übergabe der Sendung durch Öffnen der Speichertasche, wenn sie sich über dem ausgewählten Zwischenspeicher befindet und Öffnen des Zwischenspeichers, wenn sich der zugeordnete Sendungsbehälter unter dem Zwischenspeicher befindet.

Für ein schonendes Hinein- und Herausgleiten der Sendungen aus den Zwischenspeichern ist es vorteilhaft, die Zwischenspeicher als in Transportrichtung der Sendungsbehälter gebogene Trichter auszubilden.
Vorteilhaft ist es, wenn in den Übergabeabschnitten die Bewegungsrichtung der Speichertaschen und der Sendungsbehälter gegenläufig ist, was eine Durchsatzerhöhung zur Folge hat.

Weiterhin ist es vorteilhaft, wenn zum Sortieren nach der Verteilreihenfolge in einem Sortierlauf mehrere Sendungen in einer bestimmten Reihenfolge in einen Zwischenspeicher geladen werden, wobei dieser Vorgang abgeschlossen sein muss, bevor der zugeordnete Sendungsbehälter diesen Zwischenspeicher erreicht hat. Durch diese Vorsortierung kann so auf Gebiete mit vielen Verteilhaltepunkten bei hohem Durchsatz sortiert werden, da zusätzliche Umläufe der Sendungsbehälter zur Herbeiführung der geforderten Reihenfolge vermieden werden.

Für ein gutes Stapelbild der Sendungen in den Sendungsbehältern ist es vorteilhaft, wenn die Sendungsbehälter in ihrer Transportrichtung geneigt sind.

Kann bei bestimmten Sendungen die Zieladresse bis zum Erreichen des ersten Übergabeabschnittes nicht gelesen werden, durchlaufen diese Speichertaschen vorteilhaft eine festgelegte Anzahl von Übergabeabschnitten und wenn in dieser Zeit die Zieladressen noch nicht gelesen werden konnten, werden diese Sendungen in einen Sendungsbehälter für nicht gelesene Sendungen geschleust.

Um besonders hohe Durchsätze zu erreichen, sind in vorteilhafter Weiterbildung mehrere Sendungspufferspeicher, deren Förderschleifen jeweils zwei gerade Übergabeabschnitte mit den Zwischenspeichern und zwei gebogene Abschnitte, von denen einer mit den Beladestationen verbunden ist aufweisen, nebeneinander angeordnet. Die Transportbahn für die umlaufenden Sendungsbehälter ist unterhalb der Sendungspufferspeicher mäanderförmig so geführt, dass die direkt unterhalb der Übergabeabschnitte der Sendungspufferspeicher entlang transportierten Sendungsbehälter jeweils die entgegengesetzte Transportrichtung zu den Speichertaschen aufweisen.
In einer günstigen Ausführung sind die Speichertaschen seitlich offen und werden mit den offenen Seiten seitlich an den Endabschnitten der Transporteinrichtungen vorbei geführt. Dadurch kann die Transportrichtung aus der Eingabestation und die Sendungsorientierung bis in die Speichertasche beibehalten werden.

In einer weiteren vorteilhaften Ausgestaltung sind entlang der Übergabeabschnitte ansteuerbare, stationäre, den Zwischenspeichern zugeordnete Aktoren zum Öffnen der Speichertaschen sowie zum Öffnen der Zwischenspeicher und entsprechende Schließelemente angeordnet.

Um die Höhe der Sendungsstapel in den Sendungsbehältern vorteilhaft zu ermitteln, ist über der Transportbahn der Behälter nach den Übergabeabschnitten und vor der Vorrichtung zum Ein- und Ausschleusen der Sendungsbehälter aus der Transportbahn eine Sensoranordnung zur Ermittlung der Stapelhöhe angeordnet. Im Gegensatz dazu musste bisher an jeder Endstelle ein entsprechender Sensor angeordnet werden oder eine Berechnung der Stapelhöhe mittels der gemessenen Dicken der Einzelsendungen erfolgen.

Anschließend wird die Erfindung in einem Ausführungsbeispiel anhand der Zeichnung näher erläutert.
Dabei zeigen
- FIG 1: eine schematische Draufsicht auf eine Sortiereinrichtung mit einem Sendungspufferspeicher und zwei Eingabestationen,
- FIG 2: eine schematische seitliche Darstellung der Speichertaschen, Speicherbehälter und Sendungsbehälter,
- FIG 3: eine schematische Darstellung des Vorsortierens mehrerer Sendungen in der Verteilreihenfolge in einen Zwischenspeicher.

Wie aus FIG 1 ersichtlich, ist ein Sendungspufferspeicher 1 vorhanden. Er besteht aus in einer Förderschleife kontinuierlich umlaufenden hintereinander angeordneten, gesteuert nach unten mittels Öffnungsmechanismus entladbaren Speichertaschen 15 zur Aufnahme der Sendungen in stehender Position. Jede Förderschleife besitzt zwei gerade Übergabeabschnitte 9 und zwischen ihnen zwei gebogene Verbindungsabschnitte 10. Die Speichertaschen 15 sind nach außen seitlich offen, und an einem gebogenen Abschnitt 10 der Förderschleife befinden sich zwei Beladestationen 7, in denen Sendungen einzeln durch die seitlichen Öffnungen in die leeren Speichertaschen 15 transportiert werden. Die Beladestationen 7 erhalten die Sendungen jeweils einzeln nacheinander von einer Eingabeeinheit 2, in welcher die Sendungen aus Sendungsstapeln mittels einer Sendungsvereinzelungsvorrichtung 3 vereinzelt, in einer Ausrichtstrecke 4 ausgerichtet und dann an Prozessgeräten, wie z.B. einem Adressleser 5 oder einem Barcodedrucker 6 zum Aufbringen eines Identifikationscodes, vorbei mit Hilfe einer Transporteinrichtung 8 zur Beladestation 7 transportiert werden. Da zwei Beladestationen 7 nebeneinander die Speichertaschen 15 mit Sendungen speisen, muss die Umlaufgeschwindigkeit des Taschenkranzes so hoch sein, dass angepasst an die Leistungsfähigkeit der Sendungsvereinzelungsvorrichtungen 3 nach Durchlaufen der beiden Übergabeabschnitte 9 die gelesenen Sendungen an direkt unter dem Taschenkranz in den Übergabeabschnitten 9 ortsfest angeordnete Zwischenspeicher 16 übergeben wurden. Unterhalb der Zwischenspeicher 16 werden oben offene Sendungsbehälter 17 als Sortierendstellen ebenfalls kontinuierlich umlaufend auf einer Transportbahn 11 bewegt. Dies erfolgt so, dass die Sendungsbehälter 17 direkt unter beiden geraden Übergabeabschnitten 9 des Sendungspufferspeichers 1 entgegengesetzt zur Förderrichtung der Speichertaschen 15 transportiert werden, d.h. die Transportbahn 11 verläuft mäanderförmig. Dabei ist es auch in nicht dargestellter Weise möglich, durch Parallelisierung der Eingabeprozesse mit mehreren Sendungspufferspeichern 1, was beim Stand der Technik mit stationären Endstellen in dem Maße nicht möglich ist, den Durchsatz der Sortiereinrichtung weiter zu steigern. Das Öffnen der Speichertaschen 16 und der Zwischenspeicher 17 erfolgt jeweils durch gesteuerte, den Zwischenspeichern 17 zugeordnete, ortsfeste, der Übersicht halber nicht dargestellte Aktoren. Weiterhin sind entsprechende Schließmechanismen vorgesehen. Damit die Verweilzeit der Sendungen in den Zwischenspeichern 16 möglichst kurz ist und somit deren Anzahl durch Mehrfachnutzung gering gehalten werden kann, erfolgt die Ansteuerung der Aktoren auf der Basis folgenden Ablaufes:
- Ermittlung des Sortierziels für jede in jeweils einer Speichertasche 15 befindlichen Sendung,
- Berechnung des nächstmöglichen Treffpunktes der Speichertasche 15 mit der jeweiligen Sendung mit dem zugeordneten Sendungsbehälter 17 in einem Übergabeabschnitt 9 auf der Basis der geometrischen Verhältnisse und der Geschwindigkeiten der Speichertaschen 15 und der Sendungsbehälter 17,
- Ermittlung des eigentlichen Übergabepunktes im Übergabeabschnitt 9 durch Korrektur des berechneten Treffpunktes aufgrund der notwendigen Verweilzeit der Sendung im Zwischenspeicher 16,
- Auswahl eines spätestens am Übergabepunkt aufnahmefähigen Zwischenspeichers 16 für jede Sendung und Übergabe der Sendung durch Öffnen der Speichertasche 15, wenn sie sich über dem ausgewählten Zwischenspeicher 16 befindet und Öffnen des Zwischenspeichers 16, wenn sich der zugeordnete Sendungsbehälter 17 unter dem Zwischenspeicher 16 befindet.

Um den Füllstand der Sendungsbehälter 17 zu messen und auf dieser Grundlage zu ermitteln, wann der gefüllte Sendungsbehälter 17 ausgeschleust und gegen einen leeren Sendungsbehälter 17 ausgetauscht werden muss, befindet sich über der Transportbahn 11 nach dem oder den Sendungspufferspeichern 1 und vor der Ausschleusevorrichtung 12 eine Sensoranordnung 14 zur Messung der Stapelhöhe, z.B. als Lasersensor. Ist die maximale Stapelhöhe noch nicht erreicht, so durchläuft der betreffende Sendungsbehälter 17 beim Sortieren einen weiteren Umlauf. Ist sie erreicht oder überschritten, so erfolgt die Ausschleusung.

Sollen die Sendungen nach der Verteilreihenfolge in einem Sortierlauf sortiert werden, so kann, wie in FIG 3 schematisch dargestellt, im Rahmen der zur Verfügung stehenden Zeiten bis zur letztmöglichen Übergabe der Sendungen aus den Speichertaschen 15 in die Zwischenspeicher 16 eine Vorsortierung mit Überholvorgängen durchgeführt werden, wobei hierbei eine oder mehrere Sendungen in jeweils einem Zwischenspeicher 16 gespeichert werden. So ist es möglich, bereits Sub-Sequenzen in den Zwischenspeichern abzulegen. Damit können zusätzliche Umläufe der entsprechenden Sendungsbehälter 17 vermieden werden. Wie der FIG 3 zu entnehmen, befinden sich drei Sendungen in der dargestellten Reihenfolge 3,2,1 in den Speichertaschen 15. Sie sollen aber in der umgekehrten Reihenfolge in den dargestellten Behälter 17 abgelegt werden. Auf der Basis der Position und Geschwindigkeit des Sendungsbehälters 17 und der entsprechenden Speichertaschen 15 wird der zur Verfügung stehende Zeitrahmen durch die Ermittlung des letztmöglichen Übergabepunktes von Sendung in Zielbehälter unter Berücksichtigung der Verweilzeit im Zwischenspeicher 16 berechnet. Dann werden die drei Sendungen in der umgekehrten Reihenfolge in einen freien Zwischenspeicher 16 innerhalb der ermittelten Zeitfensters und von diesem in den Sendungsbehälter 17 geladen.

## Patentansprüche

1. Sortiereinrichtung für flache Sendungen
- mit einer oder mehreren Eingabeeinheiten (2), jeweils eine Sendungsvereinzelungseinrichtung (3) und eine nachfolgende Transporteinrichtung (8) zum Transport der vereinzelten Sendungen an Prozessgeräten (5,6) vorbei zu jeweils einer Beladestation (7) eines Sendungspufferspeichers (1) aufweisend,
- wobei jeder Sendungspufferspeicher (1) aus mehreren in einer Förderschleife kontinuierlich umlaufenden, hintereinander angeordneten und an einer oder mehreren Beladestationen (7) vorbei bewegten, Speichertaschen (15) besteht,
- wobei in den Beladestationen (7) leere Speichertaschen (15) mit den einzelnen Sendungen beladen werden,
- mit unterhalb von geraden Übergabeabschnitten (9) der Förderschleifen des oder der Sendungspufferspeicher (1) angeordneten, ortsfesten, oben offenen Zwischenspeichern (16) zur Aufnahme einer oder mehrerer Sendungen aus den beladenen, in den Übergabeabschnitten (9) gesteuert zu öffnenden Speichertaschen (15),
- mit oben offenen Sendungsbehältern (17) als den Zieladressen oder Zieladressengruppen zugeordneten Sortierendstellen, in welche die Sendungen entsprechend ihrer gelesenen Zieladressen aus den Zwischenspeichern (16) nach unten in eine liegende Position entladbar sind, **dadurch gekennzeichnet , dass** die Sendungsbehälter (17) als Sortierendstellen auf einer Transportbahn (11) unterhalb der Zwischenspeicher (16) ebenfalls kontinuierlich umlaufen, wobei die Sendungen entsprechend ihrer gelesenen Zieladressen durch steuerbares Öffnen des jeweiligen Zwischenspeichers (16) zu dem Zeitpunkt, bei dem sich der der Adresse zugeordnete Sendungsbehälter (17) in entsprechender Position unterhalb des Zwischenspeichers (16) mit Sendungen für diesen Sendungsbehälter (17) befindet, in diesen Sendungsbehälter (17) entladbar sind, wobei die Behältertransportbahn (11) mindestens eine Einschleusevorrichtung (13) für leere Sendungsbehälter und mindestens eine Ausschleusevorrichtung (12) für gefüllte Sendungsbehälter aufweist.

2. Sortiereinrichtung nach Anspruch 1, **dadurch gekennzeichnet, dass** die Zuordnung und Übergabe der gelesenen Sendung zum zugeordneten Sendungsbehälter (17) in folgenden Schritten erfolgt:
- Ermittlung des Sortierziels für jede in jeweils einer Speichertasche (15) befindlichen Sendung,
- Berechnung des nächstmöglichen Treffpunktes der Speichertasche (15) mit der jeweiligen Sendung mit dem zugeordneten Sendungsbehälter (17) in einem Übergabeabschnitt (9) auf der Basis der geometrischen Verhältnisse und der Geschwindigkeiten der Speichertaschen (15) und der Sendungsbehälter (17),
- Ermittlung des eigentlichen Übergabepunktes im Übergabeabschnitt (9) durch Korrektur des berechneten Treffpunktes aufgrund der notwendigen Verweilzeit der Sendung im Zwischenspeicher (16),
- Auswahl eines spätestens am Übergabepunkt aufnahmefähigen Zwischenspeichers (16) für jede Sendung und Übergabe der Sendung durch Öffnen der Speichertasche (15), wenn sie sich über dem ausgewählten Zwischenspeicher (16) befindet und Öffnen des Zwischenspeichers (16), wenn sich der zugeordnete Sendungsbehälter (17) unter diesem Zwischenspeicher (16) befindet.

3. Sortiereinrichtung nach Anspruch 1, **dadurch gekennzeichnet, dass** die Zwischenspeicher (16) als in Transportrichtung der Sendungsbehälter (17) gebogene Trichter ausgebildet sind.

4. Sortiereinrichtung nach Anspruch 1, **dadurch gekennzeichnet, dass** die direkt unterhalb der Zwischenspeicher (16) in den Übergabeabschnitten (9) entlang transportierten Sendungsbehälter (17) die entgegengesetzte Transportrichtung zu den Speichertaschen (15) aufweisen.

5. Sortiereinrichtung nach Anspruch 4, **dadurch gekennzeichnet, dass** zum Sortieren nach der Verteilreihenfolge in einem Sortierlauf eine oder mehrere Sendungen mit Überholvorgängen in einer bestimmten Reihenfolge in einen Zwischenspeicher (16) ladbar sind, wobei dieser Vorgang abgeschlossen sein muss, bevor der zugeordnete Sendungsbehälter (17) diesen Zwischenspeicher (16) erreicht hat.

6. Sortiereinrichtung nach Anspruch 4, **dadurch gekennzeichnet, dass** die Sendungsbehälter (17) in ihrer Transportrichtung geneigt sind.

7. Sortiereinrichtung nach Anspruch 1, **dadurch gekennzeichnet, dass** die Speichertaschen (15) so ansteuerbar sind, dass bei noch nicht gelesener Zieladresse zu dem Zeitpunkt, zu dem die Speichertasche (15) mit dieser Sendung das erste Mal in einen Übergabeabschnitt eintritt, diese Speichertasche (15) eine festgelegte Anzahl von Übergabeabschnitten (9) durchläuft, bis sie geöffnet werden soll und wenn dann die Zieladresse noch nicht gelesen werden konnte, die Sendung dieser Speichertasche (15) in einen Sendungsbehälter (17) für nicht gelesene Sendungen ausgeschleust wird.

8. Sortiereinrichtung nach Anspruch 1, **dadurch gekennzeichnet, dass** mehrere Sendungspufferspeicher (1), deren Förderschleifen jeweils zwei gerade Übergabeabschnitte (9) mit den Zwischenspeichern (16) und zwei gebogene Verbindungsabschnitte, von denen einer mit den Beladestationen (7) verbunden ist, aufweisen, nebeneinander angeordnet sind und die Transportbahn (11) für die umlaufenden Sendungsbehälter (17) unterhalb der Zwischenspeicher (16) mäanderförmig so geführt ist, dass die direkt unterhalb der Übergabeabschnitte (9) entlang transportierten Sendungsbehälter (17) jeweils die entgegengesetzte Transportrichtung zu den Speichertaschen (15) aufweisen.

9. Sortiereinrichtung nach Anspruch 1, **dadurch gekennzeichnet, dass** zum Beladen der Speichertaschen (15) in den Beladestationen (7) die seitlich offenen Speichertaschen (15) mit den offenen Seiten seitlich an den Endabschnitten der Transporteinrichtungen (8) vorbei geführt sind.

10. Sortiereinrichtung nach Anspruch 1, **dadurch gekennzeichnet, dass** entlang der Übergabeabschnitte (9) ansteuerbare, stationäre, den Zwischenspeichern zugeordnete Aktoren zum Öffnen der Speichertaschen (15) sowie zum Öffnen der Zwischenspeicher (16) angeordnet sind und entsprechende Schließelemente vorgesehen sind.

11. Sortiereinrichtung nach Anspruch 1, **dadurch gekennzeichnet, dass** über der Transportbahn (11) der Sendungsbehälter (17) nach den Übergabeabschnitten (9) und vor der Vorrichtung zum Ausschleusen (12) der Sendungsbehälter (17) aus der Transportbahn (11) eine Sensoranordnung (14) zur Ermittlung der Stapelhöhe in den Sendungsbehältern (17) angeordnet ist und wobei bei Überschreiten einer festgelegten Stapelhöhe ein Signal zum Ausschleusen des betreffenden Sendungsbehälters (17) ausgelöst wird.

## Claims

1. Sorting device for flat mail items
- with one or more input units (2), each featuring a mail item singulation device (3) and a subsequent transport device (8) for transporting the singulated mail items past process devices (5,6) to a loading station (7) of a mail item buffer receptacle (1) in each case,
- with the mail item buffer receptacle (1) consisting a number of storage pockets (15) circulating continuously in a conveyor, arranged after one another and moved past one or more loading stations (7),
- with empty storage pockets (15) being loaded in the loading stations (7) with the individual mail items,
- with fixed intermediate storage receptacles (16) open at the top arranged below straight transfer sections (9) of the conveyors of the mail item buffer receptacle or receptacles (1) to accept one or more mail items from the loaded storage pockets (15) to be opened under control in the transfer sections (9),
- with mail item containers (17) open at the top as sorting end points assigned to the destination address or destination address groups, into which the mail items are able to be unloaded downwards in a horizontal position from the intermediate storage receptacles in accordance with their read destination address (16), **characterized in that** the mail item containers (17) also circulate continuously as sorting end points on a transport path (11) below the intermediate storage receptacles (16), with the mail items able to be unloaded into these mail item containers (17) in accordance with their read destination addresses by controllable opening of the respective storage receptacle (16) at the point at which the mail item container (17) is located in the appropriate position below the storage receptacle (16) with mail items for this container (17), with the mail item container transport path (11) featuring at least one feed device (13) for empty mail item containers and at least one removal device (12) for filled mail item containers.

2. Sorting device in accordance with claim 1, **characterized by** the read mail items being assigned and transferred to the assigned mail item container (17) in the following steps:
- Determination of the sorting destination for each mail item located in a storage pocket (15) in each case,
- Calculation of the next possible meeting point of the storage pocket (15) with the relevant mail items with the assigned mail item container (17) in a transfer section ( 9) on basis of the geometrical circumstances and the speed of the storage pockets (15) and mail item containers (17),
- Determination of the actual transfer point in the transfer section (9) by correcting the calculated meeting point as a result of the time that mail items need to remain in the intermediate storage receptacle (16),
- Selection of an intermediate receptacle (16) capable of accepting the mail item at the latest at the transfer point for each item and transfer of the item by opening the storage pocket (15) if it is located over the selected intermediate receptacle and opening the intermediate receptacle (16) if the assigned mail item container is located below the intermediate receptacle (16).

3. Sorting device in accordance with claim 1, **characterized in that** the intermediate receptacles (16) are embodied as funnels curved in the direction of transport of the mail item containers (17).

4. Sorting device in accordance with claim 1, **characterized in that** the mail item containers (17) transported along in the transfer sections (9) directly below the intermediate storage receptacle (16) are moving in the opposite direction of transport to the storage pockets (15).

5. Sorting device in accordance with claim 4, **characterized in that**, for sorting according to the singulation sequence in a sort run one or more mail items can be loaded with overtaking processes in a specific sequence into an intermediate storage receptacle (16), with this process having to be completed before the assigned mail items container (17) has reached this intermediate storage receptacle (16).

6. Sorting device in accordance with claim 4, **characterized in that** the mail item containers (17) are inclined in their direction of transport.

7. Sorting device in accordance with claim 1, **characterized in that** the storage pockets (15) can be controlled so that, if the destination address has still not yet been read by the time at which the storage pocket (15) with this mail item arrives for the first time in a transfer section, this storage pocket (15) passes through a defined number of transfer sections (9) until it is to be opened and if the destination address could still not be read, the mail item of the storage pocket (15) is removed and placed in a mail item container (17) for mail items which could not be read.

8. Sorting device in accordance with claim 1, **characterized in that** a number of mail item buffer receptacles (1) of which the conveyors each feature two straight transfer sections (9) with intermediate storage receptacles (16) and two curved connecting sections, of which one is connected to the loading stations (7), are arranged next to each other are and the transport path (11) for the circulating mail item containers (17) is routed in a serpentine shape below the intermediate storage receptacles (16) so that the mail item containers (17) transported along directly below the transfer sections (9) are each moving in the opposite direction of transport to the storage pockets (15).

9. Sorting device in accordance with claim 1, **characterized in that**, for loading the storage pockets (15) in the loading stations (7) the side-opening storage pockets (15) are moved with their open sides towards the end sections of the transport devices (8).

10. Sorting device in accordance with claim 1, **characterized in that** controllable actuators assigned to the intermediate storage receptacles for opening the storage pockets (15) are arranged in fixed positions along the transfer sections (9) as well as for opening the intermediate receptacles (16) and corresponding closure elements are provided.

11. Sorting device in accordance with claim 1, **characterized in that**, above the transport path (11) of the mail item containers (17) after the transfer sections (9) and before the device (16) for removing (12) the mail item container (17) from the transport path (11) there is a sensor arrangement (14) for determining the height of the stack in the mail item containers (17) and whereby, if a fixed stack height is exceeded, a signal to remove the relevant mail item container (17) is triggered.

## Revendications

1. Dispositif de tri d'envois plats
- comprenant une ou plusieurs unités ( 2 ) d'entrée ayant, respectivement, un dispositif ( 3 ) d'individualisation des envois et un dispositif ( 8 ) de transport venant ensuite pour transporter les envois individualisés devant des appareils ( 5, 6 ) de processus vers, respectivement, un poste ( 7 ) de chargement d'un stockage ( 1 ) tampon d'envoi,
- dans lequel chaque stockage ( 1 ) tampon d'envoi est constitué de plusieurs poches ( 15 ) de stockage tournant continuellement dans une boucle de convoyage, disposées les unes derrière les autres et déplacées devant un ou plusieurs postes ( 7 ) de chargement,
- dans lequel des poches ( 15 ) de stockage vides sont chargées des envois individuels dans les postes ( 7 ) de chargement,
- comprenant des stockages ( 19 ) intermédiaires ouverts vers le haut, fixes en position et disposés en dessous de tronçons ( 9 ) rectilignes de transfert de la boucle de convoyage du ou des stockages ( 1 ) tampons d'envoi et de réception d'un ou de plusieurs envois à partir des poches ( 15 ) de stockage chargées à ouvrir de manière commandée dans les tronçons ( 9 ) de transfert,
- comprenant des points de triage associés à des conteneurs (17 ) d'envoi, ouverts vers le haut en tant qu'adresse de destination ou groupes d'adresses de destination et dans lesquels les envois peuvent être, conformément à leur adresse de destination, lus, déchargés des stockages ( 7 ) intermédiaires vers le bas dans une position horizontale,
**caractérisé en ce que** les conteneurs ( 17 ) d'envoi tournent également en continu en tant que points de triage sur une voie ( 11 ) de transport en dessous du stockage ( 16 ) intermédiaire, les envois pouvant, conformément à leur adresse de destination lue, être déchargés par ouverture commandée du stockage ( 16 ) intermédiaire respectif à l'instant où le conteneur ( 17 ) d'envoi associé à l'adresse se trouve dans une position adéquate en dessous du stockage ( 16 ) intermédiaire ayant des envois pour ce conteneur ( 17 ) d'envoi, dans ce conteneur ( 17 ) d'envoi, la voie ( 11 ) de transport de conteneurs ayant au moins un dispositif ( 13 ) d'entrée de conteneurs d'envoi vides et au moins un dispositif ( 12 ) de sortie de conteneurs d'envoi pleins.

2. Dispositif de tri suivant la revendication 1, **caractérisé en ce que** l'association et le transfert d'envois lus au conteneur ( 17 ) d'envoi associé s'effectuent dans des stades suivants :
- détermination de la destination de tri pour chaque envoi se trouvant dans respectivement l'une des poches ( 15 ) de stockage,
- calcul du point de rencontre le plus proche possible de la poche ( 15 ) de stockage ayant l'envoi respectif avec le conteneur ( 17 ) d'envoi associé dans un tronçon ( 9 ) de transport sur la base des rapports géométriques et des vitesses des poches ( 15 ) de stockage et des conteneurs ( 17 ) d'envoi,
- détermination du point de transfert proprement dit dans le tronçon ( 9 ) de transfert en corrigeant le point de rencontre calculé sur la base de la durée de séjour nécessaire de l'envoi dans le stockage ( 16 ) intermédiaire,
- choix d'un stockage ( 16 ) intermédiaire apte à recevoir au plus tard au point de transfert pour chaque envoi et transfert de l'envoi par ouverture de la poche ( 15 ) de stockage lorsqu'elle se trouve au-dessus du stockage ( 16 ) intermédiaire choisi et ouverture du stockage ( 16 ) intermédiaire lorsque le conteneur ( 17 ) d'envoi associé se trouve en dessous de ce stockage ( 16 ) intermédiaire.

3. Dispositif de tri suivant la revendication 1, **caractérisé en ce que**, le stockage ( 16 ) intermédiaire est constitué sous la forme d'une trémie courbée dans le sens de transport des conteneurs ( 17 ) d'envoi.

4. Dispositif de tri suivant la revendication 1, **caractérisé en ce que** les conteneurs ( 17 ) d'envoi transportés le long des tronçons ( 9 ) de transfert directement en dessous des stockages ( 16 ) intermédiaires ont un sens de transport opposé à celui des poches ( 15 ) de stockage.

5. Dispositif de tri suivant la revendication 4, **caractérisé en ce que**, pour le tri suivant la succession de répartition dans un passage de tri, un ou plusieurs envois peuvent être chargés par des opérations de dépassement dans une succession déterminée dans un stockage ( 16 ) intermédiaire, cette opération devant être terminée avant que le conteneur ( 17 ) d'envoi associé ait atteint ce stockage ( 16 ) intermédiaire.

6. Dispositif de tri suivant la revendication 4, **caractérisé en ce que** les conteneurs ( 17 ) d'envoi sont inclinés dans leur sens de transport.

7. Dispositif de tri suivant la revendication 1, **caractérisé en ce que** les poches ( 15 ) de stockage peuvent être commandées de façon à ce que, pour des adresses de destination qui ne sont pas encore lues à l'instant où la poche ( 15 ) de stockage entre avec cet envoi pour la première fois dans un tronçon de transfert, cette poche ( 15 ) de stockage parcourt un nombre fixé de tronçons ( 9 ) de transfert jusqu'à ce qu'elle doive être ouverte et si alors l'adresse de destination ne peut pas encore être lue, l'envoi de cette poche ( 15 ) de stockage est sortie dans un conteneur ( 17 ) d'envoi pour des envois qui ne sont pas lus.

8. Dispositif de tri suivant la revendication 1, **caractérisé en ce que** plusieurs stockages ( 1 ) tampons d'envoi dont les boucles de convoyage ont, respectivement, deux tronçons ( 9 ) rectilignes de transfert ayant les stockages ( 16 ) intermédiaires et deux tronçons de liaison courbés, dont l'un est relié au poste ( 16 ) de chargement, sont disposés côte à côte et la voie ( 11 ) de transport des récipients ( 17 ) d'envoi qui tournent est guidée sinueusement en dessous des stockages ( 16 ) intermédiaires de façon à ce que les conteneurs ( 17 ) d'envoi transportés directement en dessous des tronçons ( 9 ) de transfert aient, respectivement, le sens de transport opposé à celui des poches ( 15 ) de stockage.

9. Dispositif de tri suivant la revendication 1, **caractérisé en ce que** pour charger les poches ( 15 ) de stockage dans les postes ( 7 ) de chargement, les poches ( 15 ) de stockage ouvertes latéralement et ayant les côtés ouverts sont guidées latéralement devant les tronçons d'extrémité des dispositifs ( 8 ) de transport.

10. Dispositif de tri suivant la revendication 1, **caractérisé en ce que** des actionneurs pouvant être commandés le long des tronçons ( 9 ) de transfert, fixes et associés au stockage intermédiaire, sont disposés pour ouvrir les poches ( 15 ) de stockage ainsi que pour ouvrir les stockages ( 16 ) intermédiaires et des éléments de fermeture correspondants sont prévus.

11. Dispositif de tri suivant la revendication 1, **caractérisé en ce qu'**il est disposé au-dessus de la piste ( 11 ) de transport des conteneurs ( 17 ) d'envoi, après les tronçons ( 9 ) de transfert et avant le dispositif de sortie ( 12 ) des conteneurs ( 17 ) d'envoi de la voie ( 11) de transport, un dispositif ( 14 ) de capteur pour déterminer le niveau d'empilement dans les conteneurs ( 17 ) d'envoi et, lorsqu'un niveau d'empilement fixé est dépassé, un signal de sortie du conteneur ( 17 ) d'envoi concerné est déclenché.
